# EUROPÄISCHE PATENTSCHRIFT

(11) **EP 3 306 196 B1**
(45) Veröffentlichungstag und Bekanntmachung des Hinweises auf die Patenterteilung: **10.08.2022**
(21) Anmeldenummer: 17194774.0
(22) Anmeldetag: 04.10.2017
(51) Int. Cl.: F23R 3/00, F23R 3/06

(54) **BRENNKAMMERANORDNUNG EINER GASTURBINE SOWIE FLUGGASTURBINE**
COMBUSTION CHAMBER ASSEMBLY OF A GAS TURBINE AND AVIATION GAS TURBINE
ASSEMBLAGE DE CHAMBRE DE COMBUSTION D'UNE TURBINE À GAZ AINSI QUE TURBINE À GAZ D'AVION

(30) Priorität: 06.10.2016 DE 102016219424
(43) Veröffentlichungstag der Anmeldung: 11.04.2018
(73) Patentinhaber: Rolls-Royce Deutschland Ltd & Co KG, 15827 Blankenfelde-Mahlow (DE)
(72) Erfinder: CLEMEN, Carsten, 15827 Blankenfelde-Mahlow (DE); VOIGT, Torsten, 15827 Blankenfelde-Mahlow (DE); DÖRR, Thomas, 15827 Blankenfelde-Mahlow (DE)
(74) Vertreter: Hoefer & Partner Patentanwälte mbB

(56) Entgegenhaltungen:
- EP-A2- 1 351 022
- EP-A2- 2 693 120
- FR-A1- 2 981 733
- US-A1- 2011 048 024

## Beschreibung

Die vorliegende Erfindung betrifft eine Brennkammeranordnung, insbesondere einer Fluggasturbine, sowie eine Gasturbine mit einer Brennkammeranordnung.

Gasturbinen mit Brennkammern sind aus dem Stand der Technik in unterschiedlichen Ausgestaltungen bekannt. Die Brennkammer ist beispielsweise ringförmig mit einer inneren und einer äußeren Brennkammerwand ausgebildet. Am Brennkammerkopf wird mit einer Vielzahl von Kraftstoffdüsen Kraftstoff zugeführt. In den Brennkammerwänden sind Zumischluftlöcher vorgesehen, welche Zumischluft in die Brennkammer für eine vollständige Verbrennung des Kraftstoffs zuführen. Weiterhin sind in den Brennkammerwänden Kühlluftöffnungen vorgesehen, wobei bei doppelwandigen Brennkammerwänden sogenannte Prallkühllöcher in der Außenwand und Effusionskühllöcher in der Innenwand der doppelwandigen Brennkammerwand vorgesehen sind. Diese Kühllöcher bilden einen Kühlluftfilm, um die Brennkammerwände vor den heißen Verbrennungsgasen zu schützen. Wie beispielsweise aus der US 2011/0048024 A1 bekannt, welche eine Brennkammeranordnung gemäß dem Oberbegriff des Anspruchs 1 zeigt, werden die Zumischluftlöcher dabei in einer Reihe entlang des Umfangs der Brennkammerwände angeordnet. Hierbei werden abwechselnd Zumischluftlöcher mit größerem und kleinerem Durchmesser angeordnet. Ferner werden Kühlungsluftlöcher in einer zweiten Reihe entlang des Umfangs in einem sehr kleinen Abstand von den Zumischluftlöchern in Umfangsrichtung, versetzt zu den Zumischluftlöchern, angeordnet. Ein Problemkreis bei derartigen Brennkammern sind dabei die NOx-Emissionen. Ferner ist aus der FR 2981733 A1 eine Brennkammeranordnung bekannt, bei der ein Eintrittsdurchmesser und ein Austrittsdurchmesser eines Zumischluftlochs unterschiedlich gestaltet ist.

Es ist Aufgabe der vorliegenden Erfindung, eine Brennkammeranordnung sowie eine Gasturbine bereitzustellen, welche eine verbesserte Luftzumischung zu einer Brennkammer ermöglicht, um eine Bildung von NOx signifikant zu reduzieren.

Diese Aufgabe wird durch eine Brennkammeranordnung mit den Merkmalen des Anspruchs 1 sowie eine Gasturbine mit den Merkmalen des Anspruchs 14 gelöst. Die Unteransprüche zeigen jeweils bevorzugte Ausführungsbeispiele der Erfindung.

Die erfindungsgemäße Brennkammeranordnung einer Gasturbine mit den Merkmalen des Anspruchs 1 umfasst eine ringförmige Brennkammer mit einer Innenringwand und einer Außenringwand. An einem Ende der Brennkammer ist ein Brennkammerkopf mit einer Vielzahl von Kraftstoffdüsen angeordnet, welche den Kraftstoff in die Brennkammer einbringen. Ferner ist eine erste Zumischluftreihe und eine zweite Zumischluftreihe vorgesehen. Die erste Zumischluftreihe umfasst eine Vielzahl von als Durchgangsöffnungen ausgebildeten ersten Zumischluftlöchern, wobei die ersten Zumischluftlöcher in der Innenringwand und/oder der Außenringwand angeordnet sind. Die zweite Zumischluftreihe umfasst eine Vielzahl von ebenfalls als Durchgangsöffnungen ausgebildeten zweiten Zumischluftlöchern, welche ebenfalls in der Innenringwand und/oder der Außenringwand angeordnet sind. Über die Zumischluftlöcher der ersten und zweiten Zumischluftreihe wird Zumischluft in die Brennkammer zugeführt. Um die NOx-Emissionen im Betrieb signifikant zu reduzieren, sind die ersten und zweiten Zumischluftlöcher derart angeordnet, dass die Gleichung L=D2/D1*(D2-D1)/C² erfüllt ist. Die ersten Zumischluftlöcher weisen erste innere und erste äußere Mittelpunkte auf, und die zweiten Zumischluftlöcher weisen zweite innere und zweite äußere Mittelpunkte auf. Die inneren Mittelpunkte liegen dabei jeweils an einer zur Brennkammer gerichteten Seite der Zumischluftlöcher. Die inneren Mittelpunkte bilden somit die Durchstoßpunkte der jeweiligen Mittelachsen der Zumischluftlöcher zum Brennraum. Die äußeren Mittelpunkte liegen an einer von der Brennkammer abgewandten Seite der Zumischluftlöcher.

In der Gleichung ist L ein Abstand zwischen den ersten und zweiten inneren Mittelpunkten und/oder den ersten und zweiten äußeren Mittelpunkten der ersten und zweiten Zumischluftlöcher. D1 ist ein erster Strömungsdurchmesser der ersten Zumischluftlöcher an einer Eintrittsseite und/oder einer Austrittsseite zur Brennkammer, und D2 ist ein zweiter Strömungsdurchmesser der zweiten Zumischluftlöcher an der Eintrittsseite und/oder Austrittsseite zur Brennkammer. Weiterhin ist der zweite Strömungsdurchmesser D2 größer als der erste Strömungsdurchmesser D1. Ferner ist C ein mittlerer Durchflusskoeffizient der ersten und zweiten Zumischluftlöcher. Der mittlere Durchflusskoeffizient C eines Zumischluftlochs ist ein Maß für die effektive Stromröhre durch das Zumischluftloch und beschreibt damit, welcher Anteil einer Querschnittsfläche des Zumischluftlochs im Mittel von einer Einströmseite zu einer Ausströmseite durchströmt wird. Durch diese Zuordnung der Austrittsstömungsquerschnitte der Zumischluftlöcher in den Brennraum sowie des Abstandes L der Zumischluft in Axialrichtung der Brennkammer können signifikante Verbesserungen bei den NOx-Emissionen erzielt werden. Durch Einhaltung dieser Anordnungsvorschrift für die Zumischluftlöcher kann eine effiziente Abmagerung des Brennstoff-Luft-Gemisches in der Brennkammer erreicht werden, sodass in der Brennkammer keine Bereiche mit Kraftstoffüberschuss vorhanden sind, welche sich negativ auf die NOx-Emissionen auswirken. Durch die gezielte Anordnung der Zumischluftlöcher gemäß der vorherstehend erläuterten Gleichung kann eine gleichmäßige Abmagerung in Axialrichtung durch die Brennkammer hindurch erreicht werden. Somit können insbesondere die NOx-Emissionen optimal reduziert werden und eine vollständige Verbrennung des zugeführten Kraftstoffs erreicht werden.

Der Durchflusskoeffizient eines Zumischlochs ist ein Maß für die effektive Stromröhre durch das Zumischloch und beschreibt damit welcher Anteil der Zumischlochquerschnittsfläche im Mittel von Annulus zu Flammrohr durchströmt wird. Der durch ein solches Zumischloch durchgesetzte Massenstrom (Impulsstrom) ist vom anliegenden treibenden Druckgefälle über das Zumischloch abhängig, von der Form und Gestalt des Zumischlochs und von der Reynolds und Mach Zahl. Unter Form und Gestalt eines Zumischlochs ist hierbei die mittlere Querschnittsform (z.B. Kreis, Ellipse) zu verstehen, die Einlaufgeometrie am stromaufgelegenen Ende des Zumischlochs (z.B. gerundeter Einlauf oder gestufter Einlauf), die Orientierung des Lochs relativ zur Strömung (relevant bei nicht kreisrunden Querschnittsformen und bei kreisrunden Querschnittsformen, die eine mittlere Anstellung relativ zur Oberfläche (Außenkanalstruktur (Annulus)/Brennkammer (Flammrohr)) haben, welche nicht senkrecht zur Oberfläche ist) sowie der effektiven Führungslänge des Zumischlochs. Unter effektiver Führungslänge ist dabei die Länge zu verstehen, welche zu einer verbesserten Führung der Strömung innerhalb des Zumischlochs führt. Dies kann dadurch erzielt werden, dass das Loch in der Weise verlängert wird, dass das Zumischloch (über den Umfang nicht notwendigerweise gleichartig) in das Flammrohr hineinragt aber auch durch ein Kühlungsarrangement kann bereits aufgrund des strukturellen Aufbaus, Liner-Schindel-Arrangement, eine Verlängerung der effektiven Strömungsführung erzielt werden. Der Durchflusskoeffizient ist eine Größe, welche je Zumischloch unterschiedlich sein kann, da zu den bereits genannten Einflussgrößen die Abhängigkeit vom Strömungszustand stromauf und stomab des Zumischlochs Einfluss nimmt. Der Zuströmzustand zum Zumischloch z.B. wird in einer Fett-Mager Brennkammeranordnung durch Komponenten wie dem Injektor, dem Injektorarm, von vom Kühlungsschema abhängigen mechanischen Komponenten wie beispielsweise Schrauben im Falle einer Liner-Schindel Kühlung, ggf. von strukturrelevanten Bauteilen wie Befestigungsstiften und von Zündvorrichtungen beeinflusst. Gleichermaßen sind Bauabweichungen und Kühlungsunterschiede wie es beispielsweise bei einer beschindelten Brennkammer zwischen den Schindeln auftritt entscheidend für die Homogenität der Anströmung. Zudem beeinflussen nicht kontrollierbare Leckageströme die aufgrund des Zusammenbaus und der toleranzbehafteten Fertigung auftreten die Strömung. Da eine Fett-Mager Brennkammer zumeist eine Strömungsführung in Form einer Einlaufhaube um den Injektor hinzu den Annuli hat, sind auch die geometrischen Variationen einer solchen Einlaufhaube und die Beschleunigungsverhältnisse um eine solche Haube entscheidend für die Ausbildung eines Strömungsprofiles im Annulus. Gemein ist all den genannten Einflussfaktoren, dass der Zuströmzustand weder in radialer noch in umfänglicher Richtung homogen ist, was den Durchflusskoeffizienten eines Zumischlochs beeinflusst. Diese Betrachtungen sind nicht auf den Zustand stromauf des Zumischlochs beschränkt, da ein Zumischloch von allen Seiten also beispielsweise auch von stromab Zufluss liegen kann. Bezüglich des Durchflusskoeffizienten muss gleichfalls unterschieden werden, ob es sich um ein einzelnes Zumischloch handelt oder um mehrere Zumischlöcher. Der zuletzt genannte Fall ist der für die vorliegende Erfindung relevante Fall. Bei mehreren Zumischlöchern ist der Durchflusskoeffizient davon abhängig, wie die Zumischlöcher relativ zueinander orientiert und angeordnet sind, da ein jedes Zumischloch selbst Einfluss auf die Strömung im Annulus und im Flammrohr nimmt. Im Flammrohr ist insbesondere entscheidend, ob die Strahlen benachbarter Zumischlöcher interagieren. Dabei können die Strahlen unterschiedlicher Zumischlöcher sich beispielsweise zu einem gemeinsamen Strahl vereinen, die Strahltrajektorie kann wegen des sich mit dem Strahl ausbildenden Druckfeldes vom nominellen Verlauf abweichen und nicht zuletzt ist zu unterscheiden, ob Strahlen von den gegenüberliegenden Annuli miteinander interagieren. Die vorliegende Erfindung berücksichtigt Zumischanordnungen von gegenüberliegenden Annuli, die zu Konfigurationen führen, wonach die Strahlen im Wesentlichen aneinander vorbei geführt werden aber auch Konfigurationen wonach die Strahlen direkt gegenüber liegend angeordnet sind. Die Strömung innerhalb des Flammrohrs einer Fett-Mager Brennkammer ist verdrallt, hochturbulent und weist aufgrund der lokal variierenden Wärmefreisetzung lokale Temperaturunterschiede und damit Dichteunterschiede auf. Die Turbulenz beeinflusst das viskose Verhalten der Strömung und die Dichteunterschiede führen zu einer nicht homogenen Impulsverteilung. Diese Eigenschaften sind entscheidend für das Druckfeld im Flammrohr und damit für den treibenden Druckgradienten der Strömung durch das Zumischloch, d.h. für den Durchflusskoeffizienten eines Zumischlochs.

Es sei angemerkt, dass erfindungsgemäß der Begriff Strömungsdurchmesser nicht auf Kreisdurchmesser beschränkt ist, sondern unter Strömungsdurchmesser erfindungsgemäß sowohl Kreisdurchmesser als auch Ellipsendurchmesser verstanden werden. Der Ellipsendurchmesser wird dabei entsprechend der Gleichung D1=4*a1*b1/(a1+b1) berechnet, wobei a1 und b1 die Halbachsen einer Ellipse sind.

Vorzugsweise ist der erste Strömungsdurchmesser ein erster Kreisdurchmesser der ersten Zumischluftlöcher. Alternativ ist der erste Strömungsdurchmesser ein erster Ellipsendurchmesser der ersten Zumischluftlöcher.

Der zweite Strömungsdurchmesser D2 kann ebenfalls ein zweiter Kreisdurchmesser der Zumischluftlöcher oder ein zweiter Ellipsendurchmesser der zweiten Zumischluftlöcher sein.

Der mittlere Durchflusskoeffizient C ist ein Maß der effektiven Durchströmung im Mittel aller Zumischluftlöcher und liegt bevorzugt in einem Bereich von 0,60 bis 0,75 und beträgt besonders bevorzugt 0,69.

Weiter bevorzugt sind die ersten Strömungsdurchmesser und/oder die zweiten Strömungsdurchmesser innerhalb der jeweiligen Zumischluftreihen unterschiedlich, wobei dann der erste Strömungsdurchmesser oder der zweite Strömungsdurchmesser als Mittelwert der unterschiedlich großen ersten und zweiten Strömungsdurchmesser für jede Zumischluftreihe bestimmt wird.

Eine besonders gute Zuströmung der Zumischluft durch die ersten und zweiten Zumischluftlöcher wird erreicht, wenn die Strömungsdurchmesser der ersten und zweiten Zumischluftlöcher in Durchströmungsrichtung durch die Zumischluftlöcher konstant sind.

Weiter bevorzugt ist die Anzahl der ersten und zweiten Zumischluftlöcher an der Außenringwand und/oder an der Innenringwand gleich.

Gemäß einer besonders bevorzugten Ausgestaltung der vorliegenden Erfindung ist eine Anzahl der ersten Zumischluftlöcher gleich einer doppelten Anzahl von Kraftstoffdüsen.

Eine besonders gute NOx-Reduzierung wird erreicht, wenn die zweiten Zumischluftlöcher an der Außenringwand und/oder an der Innenringwand in Umfangsrichtung versetzt zu den ersten Zumischluftlöchern angeordnet sind. Hierbei sind die zweiten Zumischluftlöcher besonders bevorzugt derart zu den ersten Zumischluftlöchern versetzt, dass die zweiten Zumischluftlöcher in Umfangsrichtung mittig zwischen den ersten Zumischluftlöchern mit dem axialen Abstand L liegen.

Bevorzugt sind die ersten Zumischluftlöcher in der Außenringwand in Durchströmungsrichtung der Brennkammer jeweils auf einer Mittelachse einer Kraftstoffdüse angeordnet und die ersten Zumischluftlöcher in der Innenringwand sind in Umfangsrichtung um einen Winkel α = 360°/(2*N1) versetzt sind, wobei N1 die Anzahl der Zumischluftlöcher der ersten Zumischluftreihe ist. Alternativ sind die ersten Zumischluftlöcher in der Innenringwand in Durchströmungsrichtung der Brennkammer jeweils auf einer Mittelachse einer Kraftstoffdüse angeordnet und die ersten Zumischluftlöcher in der Außenringwand sind in Umfangsrichtung um einen Winkel α = 360°/(2*N1) versetzt sind, wobei N1 die Anzahl der Zumischluftlöcher der ersten Zumischluftreihe ist. Durch diese Anordnungsvorschrift ist sichergestellt, dass die Zumischluft der ersten Zumischluftreihe möglichst direkt mit dem aus der Kraftstoffdüse austretenden Kraftstoff in Kontakt kommt und eine sehr gute Durchmischung erfolgt.

Eine weitere Reduzierung von NOx-Emission kann erreicht werden, wenn die ersten Zumischluftlöcher erste Mittelachsen aufweisen, die in einer ersten Ebene liegen und die zweiten Zumischluftlöcher zweite Mittelachsen aufweisen, die in einer zweiten Ebene liegen. Hierbei sind bevorzugt die erste und zweite Ebene parallel zueinander angeordnet. Besonders bevorzugt sind die ersten und zweiten Mittelachsen der ersten und zweiten Zumischluftlöcher senkrecht zu einem Mittelkonus einer konusförmigen Brennkammer.

Vorzugsweise sind die ersten und/oder zweiten Mittelachsen senkrecht zu einer Tangente an der Innenringwand und/oder senkrecht zu einer Tangente an der Außenringwand der Brennkammer.

Alternativ weist die Brennkammer eine tonnenförmige Ringform mit einer tonnenförmigen Mittelmantelfläche auf und die ersten und zweiten Mittelachsen der ersten und zweiten Zumischluftlöcher sind senkrecht zu der tonnenförmigen Mittelmantelfläche angeordnet.

Bevorzugt weist die Brennkammer eine tonnenförmige Form auf und/oder die ersten und/oder zweiten Zumischluftlöcher weisen eine Mittelachse auf, welche in einem Winkel ungleich 90° zu einer Tangente an der Außenringwand der Brennkammer angeordnet sind.

Weiterhin können die NOx-Emissionen zusätzlich gesenkt werden, wenn jeder Kraftstoffdüse der Brennkammer in Axialrichtung ein erstes Zumischluftloch zugeordnet ist. Wenn bevorzugt die Anzahl der ersten Zumischluftlöcher dabei doppelt so groß ist, wie die Anzahl von Kraftstoffdüsen, ist in Umfangsrichtung zwischen den jeweils einer Kraftstoffdüse zugeordneten ersten Zumischluftlöchern noch jeweils ein weiteres erstes Zumischloch in Umfangsrichtung angeordnet.

Weiter bevorzugt sind die ersten und/oder zweiten Zumischlöcher in der Außenringwand jeweils koaxial zu den ersten und/oder zweiten Zumischluftlöchern in der Innenringwand. Dadurch ist jedem Zumischluftloch in der ersten Zumischluftreihe der Außenringwand jeweils ein Zumischluftloch in der ersten Zumischluftreihe der Innenringwand zugeordnet. Gleiches gilt bevorzugt für die zweiten Zumischluftreihen der zweiten Zumischluftlöcher. Somit kann eine Auslegung der Zumischluftlöcher derart erfolgen, dass beispielsweise die Zumischluftlöcher in der Außenringwand der Ringbrennkammer gemäß der Gleichung L ausgelegt werden und ein Übertrag der axialen Positionen für die Zumischluftlöcher in der Innenringwand erfolgt. Damit wird der Abstand L an der Innenringwand gleich wie an der Außenringwand. Alternativ kann die Auslegung der Zumischluftlöcher auch derart erfolgen, dass die Zumischluftlöcher in der Innenringwand der Ringbrennkammer gemäß der Gleichung L ausgelegt werden und ein Übertrag der axialen Positionen auf die Zumischluftlöcher der Außenringwand erfolgt. Auch damit wird der Abstand L an der Innenringwand zwischen den Zumischluftlöchern gleich wie auf der Außenringwand. Weiter alternativ ist es selbstverständlich auch möglich, dass eine Auslegung der Zumischluftlöcher an der Außenringwand der Ringbrennkammer getrennt von einer Auslegung der Zumischluftlöcher an der Innenringwand erfolgt, jedoch jeweils gemäß der Gleichung L=D2/D1*(D2-D1)/C².

Es wurde weiterhin festgestellt, dass eine positive Auswirkung auf die NOx-Emissionen weiter verbessert werden kann, wenn die ersten und/oder zweiten Zumischluftlöcher vorzugsweise teilweise in den Brennraum vorstehen. Die Zumischluftlöcher weisen somit einen in den Brennraum vorstehenden, umlaufenden Flansch auf, sodass der Austritt der Zumischluft aus den ersten und/oder zweiten Zumischluftlöchern mit etwas Abstand von der inneren Brennkammerwand der Brennkammer erfolgt. Weiter bevorzugt variiert die Höhe des Flansches in Umfangsrichtung des Flansches.

Ferner betrifft die vorliegende Erfindung eine Gasturbine, insbesondere eine Fluggasturbine, mit einer Brennkammeranordnung gemäß der vorliegenden Erfindung.

Nachfolgend werden bevorzugte Ausführungsbeispiele der Erfindung unter Bezugnahme auf die begleitende Zeichnung im Detail beschrieben. Gleiche bzw. funktional gleiche Teile sind dabei jeweils mit den gleichen Bezugszeichen bezeichnet. In der Zeichnung ist:
- Fig.1: eine schematische Darstellung eines Gasturbinentriebwerks gemäß der vorliegenden Erfindung,
- Fig.2: eine schematische Teilschnittansicht einer Brennkammer gemäß einem ersten Ausführungsbeispiel der Erfindung,
- Fig. 3: eine schematische Darstellung einer Anordnung von Zumischluftlöchern an der Brennkammer entsprechend dem ersten Ausführungsbeispiel,
- Fig.4: eine schematische Teilschnittansicht der Brennkammer von Fig. 2,
- Fig.5: eine schematische Teilschnittansicht einer Brennkammern gemäß einem zweiten Ausführungsbeispiel der Erfindung,
- Fig.6: eine schematische Teilschnittansicht einer Brennkammer gemäß einem dritten Ausführungsbeispiel der Erfindung,
- Fig. 7: eine schematische Darstellung einer Anordnung von Zumischluftlöchern gemäß einem vierten Ausführungsbeispiel der Erfindung und
- Fig. 8: eine schematische Darstellung einer Anordnung von Zumischluftlöchern gemäß einem fünften Ausführungsbeispiel der Erfindung.

Nachfolgend wird unter Bezugnahme auf die Figuren 1 bis 4 ein Gasturbinentriebwerk 100 und eine Brennkammeranordnung 1 gemäß einem ersten Ausführungsbeispiel der Erfindung im Detail beschrieben.

Das Gasturbinentriebwerk 100 gemäß Figur 1 ist ein Beispiel einer Turbomaschine, bei der die Erfindung Anwendung finden kann. Die Erfindung kann jedoch auch bei anderen Gasturbinen, beispielsweise Fluggasturbinen, verwendet werden.

Das Gasturbinentriebwerk 100 weist in Strömungsrichtung A nacheinander einen Lufteinlass 110, einen in einem Gehäuse umlaufenden Fan 12, einen Mitteldruckkompressor 13, einen Hochdruckkompressor 14, eine ringförmige Brennkammer 15, eine Hochdruckturbine 16, eine Mitteldruckturbine 17 und eine Niederdruckturbine 18 sowie eine Abgasdüse 19 auf, die sämtlich um eine zentrale Triebwerksachse X-X angeordnet sind.

Der Mitteldruckkompressor 13 und der Hochdruckkompressor 14 umfassen jeweils mehrere Stufen, von denen jede eine in Umfangsrichtung verlaufende Anordnung fester stationärer Leitschaufeln 20 aufweist, die allgemein als Statorschaufeln bezeichnet werden und die radial nach innen vom Triebwerksgehäuse 21 in einem ringförmigen Strömungskanal durch den Mitteldruckkompressor 13 und den Hochdruckkompressor 14 vorstehen. Die Kompressoren weisen weiter eine Anordnung von Kompressorlaufschaufeln 22 auf, die radial nach außen von einer drehbaren Trommel oder Scheibe 26 vorstehen, die mit Naben 27 der Hochdruckturbine 16 und der Mitteldruckturbine 17 gekoppelt sind.

Die drei Turbinenabschnitte der Hochdruckturbine 16, der Mitteldruckturbine 17 und der Niederdruckturbine 18 weisen ähnliche Stufen auf, die eine Anordnung von festen Leitschaufeln 23, die radial nach innen vom Gehäuse 21 in einen ringförmigen Strömungskanal durch die drei Turbinenabschnitte vorstehen und eine nachfolgende Anordnung von Turbinenschaufeln 24, die nach außen von der drehbaren Nabe 27 vorstehen. Die Kompressortrommel oder Kompressorscheibe 26 und die darauf angeordneten Kompressorlaufschaufeln 22 sowie die Turbinenrotornabe 27 und die darauf angeordneten Turbinenschaufeln 24 drehen sich im Betrieb um die Triebwerksachse X-X.

Die Figuren 2 und 3 zeigen im Detail die Brennkammeranordnung 1. Neben der ringförmigen Brennkammer 15 umfasst die Brennkammeranordnung 1, wie in Figur 2 gezeigt, einen Brennkammerkopf 3 mit einer Vielzahl von Kraftstoffdüsen 6. Kraftstoff wird über eine Kraftstoffleitung 2 zu den Kraftstoffdüsen 6 zugeführt.

Die ringförmige Brennkammer 15 umfasse eine Innenringwand 7 und eine Außenringwand 8. Die Innenringwand 7 ist doppelwandig ausgeführt und umfasst einen inneren Schindelträger 71 und eine innere Brennkammerschindel 72. Die Außenringwand 8 ist ebenfalls doppelwandig ausgeführt und umfasst einen äußeren Schindelträger 81 und eine äußere Brennkammerschindel 82. Es sei angemerkt, dass alternativ die Innenringwand und die Außenringwand auch einwandig ausgeführt werden können.

Am Brennkammerkopf 3 ist ferner noch eine Kopfplatte 4 und ein Hitzeschild 5 zum thermischen Schutz des Brennkammerkopfes 3 angeordnet.

Wie aus Figur 2 ersichtlich ist, ist die Brennkammer 15 geneigt zur Triebwerksachse X-X angeordnet, sodass eine Mitte der Brennkammer 15 durch einen Mittelkonusmantel 9 definiert ist.

Weiterhin bezeichnet das Bezugszeichen 80 eine Brennkammeraufhängung und das Bezugszeichen 90 einen Brennkammerflansch.

Die Brennkammeranordnung 1 umfasst ferner eine erste Zumischluftreihe Z1 mit einer Vielzahl von als Durchgangsöffnungen ausgebildeten ersten Zumischluftlöchern 10. Ferner umfasst die Brennkammeranordnung eine zweite Zumischluftreihe Z2 mit einer Vielzahl von zweiten, als Durchgangsöffnungen ausgebildeten Zumischluftlöchern 11. Die ersten und zweiten Zumischluftlöcher sind jeweils in der Innenringwand 7 und der Außenringwand 8 angeordnet.

Jedes der ersten Zumischluftlöcher 10 weist einen ersten inneren Mittelpunkt 10a auf, und jedes der zweiten Zumischluftlöcher 11 weist einen zweiten inneren Mittelpunkt 11a auf. Wie aus Figur 3 und 4 ersichtlich ist, sind alle ersten inneren Mittelpunkte 10a in einer ersten Ebene E1 angeordnet und alle zweiten inneren Mittelpunkte 11a sind in einer zweiten Ebene E2 angeordnet.

Die ersten und zweiten inneren Mittepunkte 10a, 11a liegen dabei jeweils an einer zur Brennkammer 15 gerichteten Seite der Zumischluftlöcher 10, 11. Die ersten und zweiten Zumischluftlöcher in den Brennkammerwänden sind nun derart angeordnet, dass die nachfolgende Gleichung erfüllt ist: $L = D 2 / D 1 * \left(D2-D1\right) / {C}^{2} ,$ wobei L ein Abstand zwischen den ersten und zweiten inneren Mittelpunkten 10a, 11a der ersten und zweiten Zumischluftlöcher 10, 11 in axialer Richtung der Brennkammer 15 ist, wobei D1 ein erster Strömungsdurchmesser der ersten Zumischluftlöcher 10 an der Austrittsseite zur Brennkammer 15 ist und D2 ein zweiter Strömungsdurchmesser der zweiten Zumischluftlöcher 11 an der Austrittsseite zur Brennkammer 15 ist. C ist ferner ein mittlerer Durchflusskoeffizient der ersten und zweiten Zumischlöcher.

Der Strömungsdurchmesser D1 und D2 des ersten Ausführungsbeispiels ist dabei derart gewählt, dass der Strömungsdurchmesser D1 der ersten Zumischluftlöcher 10 und der zweiten Zumischluftlöcher 11 kreisförmig ist. Somit sind die Strömungsdurchmesser als Kreisdurchmesser ausgebildet.

Dabei ist ein erster Durchmesser D1 kleiner als der zweite Durchmesser D2.

In Umfangsrichtung sind die Zumischluftlöcher 10 der ersten Zumischluftreihe Z1 gleich beabstandet und weisen einen Abstand U von jeweils zueinander benachbarten ersten inneren Mittelpunkten 10a (vgl. Figur 3) auf. Die zweiten Zumischluftlöcher 11 der zweiten Zumischluftreihe Z2 weisen dabei den gleichen Abstand in Umfangsrichtung U auf. Dabei sind die ersten und zweiten inneren Mittelpunkte 10a, 11a, jeweils um den Abstand U/2 in Umfangsrichtung versetzt (vgl. Figur 3).

Weiterhin sind dabei erste Zumischluftlöcher 10 derart angeordnet, dass immer ein erstes Zumischluftloch 10 in Flucht in Durchströmungsrichtung A der Brennkammer auf einer Mittelachse 60 jeder Kraftstoffdüse 6 angeordnet ist (vgl. Figur 3). Alternativ ist es auch möglich, dass diese Bedingung nur auf der Innenringwand oder nur auf der Außenringwand erfüllt ist.

Der mittlere Durchflusskoeffizient C der ersten und zweiten Zumischlöcher ist dabei in einem Bereich von 0,60 bis 0,75 und beträgt besonders bevorzugt 0,69. Der Durchflusskoeffizient C ist bei jedem der Zumischluftlöcher 10, 11 ungefähr gleichgroß, sodass der Durchflusskoeffizient C auch unter Berücksichtigung von Toleranzbändern immer bevorzugt mit 0,69 gewählt werden kann.

Es sei angemerkt, dass der Strömungsdurchmesser D1, D2 nicht unbedingt ein Kreisdurchmesser sein muss, sondern beispielsweise ein Ellipsendurchmesser sein kann.

Im ersten Ausführungsbeispiel sind die ersten und zweiten Zumischluftlöcher 10, 11 zylindrisch (vgl. Figur 4). Sollten die ersten und zweiten Zumischluftlöcher nicht zylindrisch gewählt werden, sondern beispielsweise konisch oder konvex, wird als erster und zweiter Strömungsdurchmesser jeweils der kleinste Durchmesser des Zumischlochs gewählt.

Die Anzahl der ersten Zumischlöcher 10 ist gleich der Anzahl der zweiten Zumischlöcher 11. Die zweiten Zumischlöcher 11 der zweiten Zumischreihe Z2 sind in Umfangsrichtung jeweils mittig versetzt zu den Zumischluftlöchern 10 der ersten Zumischluftreihe Z1 angeordnet, was schematisch in Figur 3 gezeigt ist. Die Anzahl der ersten und zweiten Zumischluftlöcher 10, 11 wird durch die insgesamt zur Verfügung stehende Luftmenge für die Zumischung definiert und kann durch die Summe der Teilflächen der ersten und zweiten Zumischluftlöcher multipliziert mit der Anzahl der Löcher wie folgt berechnet werden: $B = N * \left(0,25*π∗D{1}^{2}+0,25*π*D{2}^{2}\right) .$

Für die Auslegung kann nun entweder der Abstand L zwischen den beiden Zumischluftreihen und die Fläche B mit der Lochzahl N einer Zumischluftreihe z. B. N1 der ersten Zumischluftreihe, oder die Fläche B und die Lochzahl N und einer der Durchmesser D1, D2 der ersten und zweiten Zumischluftlöcher oder das Verhältnis der Durchmesser der ersten und zweiten Zumischluftlöcher zueinander angegeben werden.

Beispielsweise werden die Fläche B, die Anzahl N der Zumischluftlöcher der ersten (N1) oder zweiten (N2) Zumischluftreihe, welche in diesem Ausführungsbeispiel bei beiden Zumischluftreihen gleich ist, und das Verhältnis D2/D1 vorgegeben:
Gesamtfläche B: 12.000 mm²

Anzahl N der Zumischlöcher der ersten oder zweiten Zumischluftreihe: 48 $D 2 / D 1 = 1,3 .$

Da der Durchflusskoeffizient mit 0,69 bekannt ist, ergibt sich für den ersten Durchmesser D1 ein Wert von 10,9 mm, für den zweiten Durchmesser D2 ein Wert von 14,1 mm und für die Länge L ein Wert von 8,74 mm.

Somit kann erfindungsgemäß sichergestellt werden, dass eine ausreichende Zumischluftmenge in die Brennkammer 15 zugeführt werden kann, sodass die Bildung von unerwünschten NOx-Emissionen signifikant reduziert werden kann. Durch die entlang des Umfangs gleichmäßige Verteilung der ersten und zweiten Zumischluftlöcher 10, 11 kann somit vermieden werden, dass bei der Verbrennung brennstoffreiche Bereiche und Bereiche hoher Verbrennungstemperaturen in der Brennkammer 15 übrig bleiben. Die geschickte Anordnung der Zumischluftlöcher ermöglicht somit, dass eine gleichmäßige Abmagerung in der Brennkammer 15 erreicht wird.

Wie aus Figur 2 ersichtlich ist, sind erste Mittelachsen M1 der ersten Zumischluftlöcher 10 derart angeordnet, dass diese in der Ebene E1 liegen. Ferner liegen die Mittelachsen M2 der zweiten Zumischluftlöcher 11 in der zweiten Ebene E2. Da der Abstand L jeweils an den inneren Mittelpunkten 10a, 11a der ersten und zweiten Zumischluftlöcher 10, 11 bestimmt wird, ist es auch möglich, den Abstand L zu bestimmen, wenn die Mittelachsen M1, M2 der Zumischluftlöcher 10, 11 geneigt zum Mittelkonusmantel 9 sind. Im ersten Ausführungsbeispiel schneiden die ersten Mittelachsen M1 und die zweiten Mittelachsen M2 den Mittelkonusmantel 9 der Brennkammer 15 jeweils senkrecht.

Somit wird erfindungsgemäß eine Verbindung zwischen den Strömungsdurchmessern D1, D2 der ersten und zweiten Zumischluftlöcher 10, 11 und dem Abstand L in Durchströmungsrichtung A der Brennkammer 15 hergestellt, um eine Optimierung der Reduzierung von NOx-Emissionen zu erreichen.

Figur 5 zeigt eine Brennkammeranordnung 1 gemäß einem zweiten Ausführungsbeispiel der Erfindung. Wie aus Figur 5 ersichtlich ist, weist die Brennkammer 15 des zweiten Ausführungsbeispiels eine tonnenförmige Ringform auf. Dadurch ergeben sich unterschiedliche Zuströmrichtungen der Zumischluft der ersten Zumischluftreihe Z1 und der zweiten Zumischluftreihe Z2 in die Brennkammer 15. Wie aus Figur 5 ersichtlich ist, sind die ersten Zumischluftlöcher 10 derart angeordnet, dass diese senkrecht zu einer ersten Tangente T1 der Brennkammeraußenwand 8 angeordnet ist. Die zweiten Zumischlöcher 11 sind senkrecht zu einer zweiten Tangente T2 an der Brennkammeraußenwand 8 angeordnet. Hierdurch ergeben sich unterschiedliche Neigungen der ersten und zweiten Zumischluftlöcher, wodurch eine unterschiedliche Vermischung mit Zumischluft in der Brennkammer 15 erhalten wird. Weiterhin sind beim zweiten Ausführungsbeispiel die ersten und zweiten Zumischluftlöcher derart ausgebildet, dass diese teilweise in das Innere der Brennkammer 15 vorstehen. Hierbei weist das erste Zumischluftloch 10 einen inneren Flansch 10b auf, welcher in die Brennkammer 15 vorsteht. Das zweite Zumischloch 11 weist einen inneren Flansch 11b auf, welcher in die Brennkammer 15 vorsteht. Dadurch wird der Durchstoßpunkt der Mittellinien M1 und M2 der ersten und zweiten Zumischluftlöcher 10, 11, und somit die inneren Mittelpunkte 10a, 11a, weiter nach innen in die Brennkammer 15 versetzt, wodurch sich eine unterschiedliche Länge L als Abstand in Durchströmungsrichtung A zwischen der ersten und zweiten Zumischluftreihe Z1, Z2 ergibt.

Figur 6 zeigt eine Brennkammeranordnung 1 gemäß einem dritten Ausführungsbeispiel der Erfindung. Das dritte Ausführungsbeispiel entspricht im Wesentlichen dem zweiten Ausführungsbeispiel, wobei im Unterschied dazu die zweiten Zumischluftlöcher 11 geneigt zu einer zweiten Tangente T2 an der Brennkammeraußenwand 8 angeordnet sind. Dadurch verschiebt sich der Durchstoßpunkt am Austritt der zweiten Zumischluftlöcher 11, sodass der zweite innere Mittelpunkt 11a näher an der ersten Zumischluftreihe Z1 angeordnet ist. Dadurch verkürzt sich der Abstand L. Ferner sind die ersten und zweiten Zumischluftlöcher 10, 11 wieder derart ausgebildet, dass diese teilweise in die Brennkammer 15 vorstehen. Der Flansch 11b der zweiten Zumischlöcher 11 ragt dabei weiter in die Brennkammer als der Flansch 10b der ersten Zumischluftlöcher 10.

Figur 7 zeigt schematisch eine Brennkammeranordnung gemäß einem vierten Ausführungsbeispiel der Erfindung. Im Unterschied zu den vorhergehenden Ausführungsbeispielen sind beim vierten Ausführungsbeispiel die Strömungsdurchmesser der ersten und zweiten Zumischluftlöcher 10, 11 nicht mehr als Kreisdurchmesser vorgesehen, sondern als Ellipsendurchmesser. Hierbei ist eine Ellipsenfläche der zweiten Zumischluftlöcher 11 größer als die der ersten Zumischluftlöcher 10. Der Strömungsdurchmesser D1 und D2 der ersten und zweiten Zumischluftlöcher 10, 11 wird bei einer Ellipsenform dabei wie folgt berechnet: $D 1 = 4 * a 1 * b 1 / \left(a1+b1\right) ,$ wobei a1 und b1 die Halbachsen der Ellipse der ersten Zumischlöcher 10 sind.

Der zweite Strömungsdurchmesser D2 wird wie folgt berechnet: $D 2 = 4 * a 2 * b 2 / \left(a2+b2\right) ,$ wobei a2 und b2 die Halbachsen der Ellipse der zweiten Zumischluftlöcher 11 sind.

Wie beim ersten Ausführungsbeispiel sind beim vierten Ausführungsbeispiel die zweiten Zumischluftlöcher 11 der zweiten Zumischluftreihe Z2 in Umfangsrichtung mittig versetzt zu den Zumischluftlöchern 10 der ersten Zumischluftreihe Z1. Die inneren ersten und zweiten Mittelpunkte 10a und 11a liegen wiederum in einer ersten Ebene E1 bzw. einer zweiten Ebene E2. Jedes zweite erste Zumischloch 10 der ersten Zumischlochreihe Z1 liegt dabei wieder fluchtend mit der Mittelachse 60 der Kraftstoffdüsen 6. Somit ist jeder Kraftstoffdüse 6 in Axialrichtung genau ein erstes Zumischluftloch 10 zugeordnet.

Fig. 8 zeigt schematisch eine Brennkammeranordnung gemäß einem fünften Ausführungsbeispiel der Erfindung. Im Unterschied zum vierten Ausführungsbeispiel sind beim fünften Ausführungsbeispiel die ersten Zumischluftlöcher 10 kreisförmig vorgesehen und die zweiten Zumischluftlöcher 11 ellipsenförmig ausgebildet. Die Kreisdurchmesser und die Ellipsendurchmesser sind dabei entlang der jeweiligen Zumischluftreihen Z1, Z2 bei jedem Zumischluftloch gleich groß. Die längere Halbachse der Ellipsen ist dabei in Durchströmungsrichtung A ausgerichtet. Es sei ferner angemerkt, dass auch die erste Zumischluftreihe Z1 ellipsenförmige Zumischluftlöcher aufweisen kann und die zweite Zumischluftreihe Z2 kreisförmige Zumischluftlöcher aufweisen kann.

Zu allen beschriebenen Ausführungsbeispielen sei angemerkt, dass auch beliebige Kombinationen zwischen Kreisdurchmessern und Ellipsendurchmessern möglich sind. Auch kann die längere Halbachse der Ellipsen senkrecht zur Durchströmungsrichtung A angeordnet sein. Alternativ sind Kreisdurchmesser und Ellipsendurchmesser in wenigstens einer Zumischluftreihe abwechselnd angeordnet, oder in beiden Zumischluftreihen Z1, Z2 sind Zumischluftlöcher abwechselnd mit Kreisdurchmesser und Ellipsendurchmesser ausgebildet, welche auch in Umfangsrichtung versetzt sein können.

### Bezugszeichenliste

- 1: Brennkammeranordnung
- 2: Kraftstoffleitung
- 3: Brennkammerkopf
- 4: Kopfplatte
- 5: Hitzeschild
- 6: Kraftstoffdüse
- 7: Doppelwandige Innenringwand
- 8: Doppelwandige Außenringwand
- 9: Mittelkonusmantel
- 10: erste Zumischluftlöcher
- 10a: erste innere Mittelpunkte
- 10b: Flansch
- 10c: erste äußere Mittelpunkte
- 11: zweite Zumischluftlöcher
- 11a: zweite innere Mittelpunkte
- 11b: Flansch
- 11c: zweite äußere Mittelpunkte
- 12: im Gehäuse umlaufender Fan
- 13: Mitteldruckkompressor
- 14: Hochdruckkompressor
- 15: Brennkammer
- 16: Hochdruckturbine
- 17: Mitteldruckturbine
- 18: Niederdruckturbine
- 19: Abgasdüse
- 20: Leitschaufeln
- 21: Triebwerksgehäuse
- 22: Kompressorlaufschaufeln
- 23: Leitschaufeln
- 24: Turbinenschaufeln
- 26: Kompressortrommel oder-scheibe
- 27: Turbinenrotornabe
- 28: Auslasskonus
- 60: Mittelachse der Kraftstoffdüse
- 71: innerer Schindelträger
- 72: innere Brennkammerschindel
- 80: Brennkammeraufhängung
- 81: äußerer Schindelträger
- 82: äußere Brennkammerschindel
- 90: Brennkammerflansch
- 100: Gasturbinentriebwerk
- 110: Lufteinlass
- A: Durchströmungsrichtung
- B: Fläche aller Zumischlöcher
- C: mittlerer Durchflusskoeffizient
- D1: erster Strömungsdurchmesser
- D2: zweiter Strömungsdurchmesser
- E1: erste Ebene
- E2: zweite Ebene
- L: Abstand der inneren Mittelpunkte
- M1: erste Mittelachse
- M2: zweite Mittelachse
- N: Anzahl der Zumischlöcher einer Zumischluftreihe
- N1: Anzahl der Zumischlöcher der ersten Zumischluftreihe Z1
- N2: Anzahl der Zumischlöcher der zweiten Zumischluftreihe Z2
- T1: erste Tangente
- T2: zweite Tangente
- X-X: Triebwerksachse
- Z1: erste Zumischluftreihe
- Z2: zweite Zumischluftreihe

## Patentansprüche

1. Brennkammeranordnung einer Gasturbine, umfassend
- eine ringförmige Brennkammer (15) mit einer Innenringwand (7) und einer Außenringwand (8),
- einen Brennkammerkopf (3) mit einer Vielzahl von Kraftstoffdüsen (6),
- eine erste Zumischluftreihe (Z1) mit einer Vielzahl von als Durchgangsöffnungen ausgebildeten ersten Zumischluftlöchern (10), welche in der Innenringwand (7) und/oder der Außenringwand (8) angeordnet sind,
- eine zweite Zumischluftreihe (Z2) mit einer Vielzahl von als Durchgangsöffnungen ausgebildeten zweiten Zumischluftlöchern (11), welche in der Innenringwand (7) und/oder der Außenringwand (8) angeordnet sind,
- wobei die ersten Zumischluftlöcher (10) erste innere Mittelpunkte (10a) und erste äußere Mittelpunkte (10c) aufweisen und die zweiten Zumischluftlöcher (11) zweite innere Mittelpunkte (11a) und zweite äußere Mittelpunkte (11c) aufweisen, wobei die ersten und zweiten inneren Mittelpunkte (10a, 11a) jeweils an einer zur Brennkammer (15) gerichteten Seite der ersten und zweiten Zumischluftlöcher (10, 11) liegen, und die ersten und zweiten äußeren Mittelpunkte (10c, 11c) an einer von der Brennkammer (15) abgewandten Seite der ersten und zweiten Zumischluftlöcher (10, 11) liegen,
- wobei L ein Abstand zwischen den ersten und zweiten inneren Mittelpunkten (10a, 11a) und/oder den ersten und zweiten äußeren Mittelpunkten (10c, 11c) der ersten und/oder zweiten Zumischluftlöcher (10, 11) ist,
- wobei D1 ein erster Strömungsdurchmesser der ersten Zumischluftlöcher (10) an einer Eintrittsseite und/oder einer Austrittsseite zur Brennkammer (15) ist und D2 ein zweiter Strömungsdurchmesser der zweiten Zumischluftlöcher (11) an der Eintrittsseite und/oder der Austrittsseite zur Brennkammer (15) ist,
- wobei der zweite Strömungsdurchmesser D2 größer als der erste Strömungsdurchmesser D1 ist, und
- wobei C ein Maß für einen mittleren Durchflusskoeffizienten der ersten und zweiten Zumischlöcher (10, 11) ist, **dadurch gekennzeichnet, dass** die Gleichung L=D2/D1*(D2-D1)/C² erfüllt ist.

2. Brennkammeranordnung nach Anspruch 1, wobei der erste Strömungsdurchmesser D1 ein erster Kreisdurchmesser der ersten Zumischluftlöcher (10) ist oder wobei der erste Strömungsdurchmesser D1 ein erster Ellipsendurchmesser der ersten Zumischluftlöcher (10) entsprechend der Gleichung D1=4*(a1*b1)/(a1+b1) ist, wobei a1 und b1 die Halbachsen der Ellipse sind, und/oder
wobei der zweite Strömungsdurchmesser D2 ein zweiter Kreisdurchmesser der zweiten Zumischluftlöcher (11) ist oder der zweite Strömungsdurchmesser D2 ein zweiter Ellipsendurchmesser der zweiten Zumischluftlöcher (11) gemäß der Formel D2=4*(a2*b2)/(a2+b2) ist, wobei a2 und b2 die Halbachsen der Ellipse sind.

3. Brennkammeranordnung nach einem der vorhergehenden Ansprüche, wobei der mittlere Durchflusskoeffizient C in einem Bereich von 0,60 bis 0,75 liegt und insbesondere 0,69 ist.

4. Brennkammeranordnung nach einem der vorhergehenden Anspruche, wobei der erste Strömungsdurchmesser D1 und/oder der zweite Strömungsdurchmesser D2 der ersten und zweiten Zumischluftlöcher (10, 11) in Durchströmungsrichtung durch die Zumischluftlöcher konstant ist und/oder wobei jeder Kraftstoffdüse (6) in Axialrichtung ein erstes Zumischloch (10) zugeordnet ist.

5. Brennkammeranordnung nach einem der vorhergehenden Ansprüche, wobei an der Außenringwand (8) und/oder an der Innenringwand (7) die Anzahl der ersten Zumischluftlöcher (10) gleich der Anzahl der zweiten Zumischluftlöcher (11) ist.

6. Brennkammeranordnung nach Anspruch 5, wobei an der Außenringwand (8) und/oder an der Innenringwand (7) die zweiten Zumischluftlöcher (11) in Umfangsrichtung versetzt zu den ersten Zumischluftlöchern (10) sind, insbesondere mittig in Umfangsrichtung versetzt sind.

7. Brennkammeranordnung nach Anspruch 5, wobei die ersten Zumischluftlöcher (10) in der Außenringwand (8) in Durchströmungsrichtung A der Brennkammer jeweils auf einer Mittelachse (60) einer Kraftstoffdüse (6) angeordnet sind und wobei die ersten Zumischluftlöcher (10) in der Innenringwand (7) in Umfangsrichtung um einen Winkel α = 360°/(2*N1) versetzt sind, wobei N1 die Anzahl der Zumischluftlöcher der ersten Zumischluftreihe ist.

8. Brennkammeranordnung nach Anspruch 5, wobei die ersten Zumischluftlöcher (10) in der Innenringwand (7) in Durchströmungsrichtung A der Brennkammer jeweils auf einer Mittelachse (60) einer Kraftstoffdüse (6) angeordnet sind und wobei die ersten Zumischluftlöcher (10) in der Außenringwand (8) in Umfangsrichtung um einen Winkel α = 360°/(2*N1) versetzt sind, wobei N1 die Anzahl der Zumischluftlöcher der ersten Zumischluftreihe ist.

9. Brennkammeranordnung nach einem der vorhergehenden Ansprüche, wobei die ersten Zumischluftlöcher (10) erste Mittelachsen (M1) aufweisen, die in einer ersten Ebene (E1) liegen und wobei die zweiten Zumischluftlöcher (11) zweite Mittelachsen (M2) aufweisen, die in einer zweiten Ebene (E2) liegen, wobei insbesondere die Ebenen (E1, E2) zueinander parallel sind.

10. Brennkammeranordnung nach Anspruch 9, wobei die ersten und/oder zweiten Mittelachsen (M1, M2) senkrecht zu einer Tangente an der Innenringwand (7) und/oder senkrecht zu einer Tangente an der Außenringwand (8) der Brennkammer (15) sind.

11. Brennkammeranordnung nach einem der Ansprüche 1 bis 8, wobei die Brennkammer (15) eine tonnenförmige Form aufweist und/oder wobei die ersten und/oder zweiten Zumischluftlöcher (10, 11) eine Mittelachse (M1, M2) aufweisen, welche in einem Winkel ungleich 90° zu einer Tangente an der Außenringwand (8) der Brennkammer (15) angeordnet sind.

12. Brennkammeranordnung nach einem der vorherigen Ansprüche, wobei die ersten Zumischluftlöcher (10) in der Außenringwand (8) jeweils koaxial zu den ersten Zumischluftlöchern (10) in der Innenringwand (7) sind und/oder wobei die zweiten Zumischluftlöcher (11) in der Außenringwand (8) jeweils koaxial zu den zweiten Zumischluftlöchern (11) in der Innenringwand (7) sind.

13. Brennkammeranordnung nach einem der vorherigen Ansprüche, wobei die Anzahl von ersten Zumischluftlöchern (10) einer doppelten Anzahl von Kraftstoffdüsen (6) entspricht.

14. Gasturbine, umfassend eine Brennkammeranordnung nach einem der vorhergehenden Ansprüche.

## Claims

1. Combustion-chamber arrangement of a gas turbine, comprising
- an annular combustion chamber (15) with an inner annular wall (7) and with an outer annular wall (8),
- a combustion-chamber head (3) with a multiplicity of fuel nozzles (6),
- a first dilution-air row (Z1) with a multiplicity of first dilution-air holes (10) in the form of passage openings, which are arranged in the inner annular wall (7) and/or the outer annular wall (8),
- a second dilution-air row (Z2) with a multiplicity of second dilution-air holes (11) in the form of passage openings, which are arranged in the inner annular wall (7) and/or the outer annular wall (8),
- wherein the first dilution-air holes (10) have first inner centre points (10a) and first outer centre points (10c) and the second dilution-air holes (11) have second inner centre points (11a) and second outer centre points (11c), wherein the first and second inner centre points (10a, 11a) in each case lie on a side of the first and second dilution-air holes (10, 11) that is directed towards the combustion chamber (15), and the first and second outer centre points (10c, 11c) lie on a side of the first and second dilution-air holes (10, 11) that faces away from the combustion chamber (15),
- wherein L is a distance between the first and second inner centre points (10a, 11a) and/or between the first and second outer centre points (10c, 11c) of the first and/or second dilution-air holes (10, 11),
- wherein D1 is a first flow diameter of the first dilution-air holes (10) at an entry side and/or an exit side with respect to the combustion chamber (15) and D2 is a second flow diameter of the second dilution-air holes (11) at the entry side and/or the exit side with respect to the combustion chamber (15),
- wherein the second flow diameter D2 is greater than the first flow diameter D1, and
- wherein C is a measure for an average throughflow coefficient of the first and second dilution-air holes (10, 11),
**characterized in that** the equation $L = D 2 / D 1 * \left(D2-D1\right) / {C}^{2}$ is satisfied.

2. Combustion-chamber arrangement according to Claim 1, wherein the first flow diameter D1 is a first circle diameter of the first dilution-air holes (10), or wherein the first flow diameter D1 is a first ellipse diameter of the first dilution-air holes (10) according to the equation D1=4*(a1*b1)/(a1+b1), where a1 and b1 are the semi-axes of the ellipse, and/or
wherein the second flow diameter D2 is a second circle diameter of the second dilution-air holes (11), or the second flow diameter D2 is a second ellipse diameter of the second dilution-air holes (11) according to the formula D2=4*(a2*b2)/(a2+b2), where a2 and b2 are the semi-axes of the ellipse.

3. Combustion-chamber arrangement according to either of the preceding claims, wherein the average throughflow coefficient C lies in a range from 0.60 to 0.75 and is in particular 0.69.

4. Combustion-chamber arrangement according to one of the preceding claims, wherein the first flow diameter D1 and/or the second flow diameter D2 of the first and second dilution-air holes (10, 11) are/is constant in the throughflow direction through the dilution-air holes, and/or wherein each fuel nozzle (6), in the axial direction, is assigned a first dilution-air hole (10).

5. Combustion-chamber arrangement according to one of the preceding claims, wherein, at the outer annular wall (8) and/or at the inner annular wall (7), the number of first dilution-air holes (10) is equal to the number of second dilution-air holes (11).

6. Combustion-chamber arrangement according to Claim 5, wherein, at the outer annular wall (8) and/or at the inner annular wall (7), the second dilution-air holes (11) are offset from the first dilution-air holes (10) in the circumferential direction, in particular are offset therefrom centrally in the circumferential direction.

7. Combustion-chamber arrangement according to Claim 5, wherein the first dilution-air holes (10) in the outer annular wall (8) are in each case arranged on a central axis (60) of a fuel nozzle (6) in the throughflow direction A of the combustion chamber, and wherein the first dilution-air holes (10) in the inner annular wall (7) are offset in the circumferential direction by an angle α=360°/(2*N1), where N1 is the number of dilution-air holes of the first dilution-air row.

8. Combustion-chamber arrangement according to Claim 5, wherein the first dilution-air holes (10) in the inner annular wall (7) are in each case arranged on a central axis (60) of a fuel nozzle (6) in the throughflow direction A of the combustion chamber, and wherein the first dilution-air holes (10) in the outer annular wall (8) are offset in the circumferential direction by an angle α=360°/(2*N1), where N1 is the number of dilution-air holes of the first dilution-air row.

9. Combustion-chamber arrangement according to one of the preceding claims, wherein the first dilution-air holes (10) have first central axes (M1) which lie in a first plane (E1), and wherein the second dilution-air holes (11) have second central axes (M2) which lie in a second plane (E2), wherein in particular the planes (E1, E2) are parallel to one another.

10. Combustion-chamber arrangement according to Claim 9, wherein the first and/or second central axes (M1, M2) are perpendicular to a tangent to the inner annular wall (7) and/or perpendicular to a tangent to the outer annular wall (8) of the combustion chamber (15).

11. Combustion-chamber arrangement according to one of Claims 1 to 8, wherein the combustion chamber (15) has a barrel-shaped form, and/or wherein the first and/or second dilution-air holes (10, 11) have a central axis (M1, M2) which is oriented at an angle not equal to 90° to a tangent to the outer annular wall (8) of the combustion chamber (15).

12. Combustion-chamber arrangement according to one of the preceding claims, wherein the first dilution-air holes (10) in the outer annular wall (8) are coaxial with respect to respective first dilution-air holes (10) in the inner annular wall (7), and/or wherein the second dilution-air holes (11) in the outer annular wall (8) are coaxial with respect to respective second dilution-air holes (11) in the inner annular wall (7).

13. Combustion-chamber arrangement according to one of the preceding claims, wherein the number of first dilution-air holes (10) corresponds to twice the number of fuel nozzles (6).

14. Gas turbine comprising a combustion-chamber arrangement according to one of the preceding claims.

## Revendications

1. Agencement de chambre de combustion d'une turbine à gaz, comprenant
- une chambre de combustion annulaire (15) avec une paroi annulaire intérieure (7) et une paroi annulaire extérieure (8),
- une tête de chambre de combustion (3) avec une pluralité de buses à carburant (6),
- une première rangée d'air de mélange (Z1) avec une pluralité de premiers orifices d'air de mélange (10) réalisés sous forme d'ouvertures de passage, qui sont agencés dans la paroi annulaire intérieure (7) et/ou dans la paroi annulaire extérieure (8),
- une deuxième rangée d'air de mélange (Z2) avec une pluralité de deuxièmes orifices d'air de mélange (11) réalisés sous forme d'ouvertures de passage, qui sont agencés dans la paroi annulaire intérieure (7) et/ou dans la paroi annulaire extérieure (8),
- les premiers orifices d'air de mélange (10) présentant des premiers points centraux intérieurs (10a) et des premiers points centraux extérieurs (10c) et les deuxièmes orifices d'air de mélange (11) présentant des deuxièmes points centraux intérieurs (11a) et des deuxièmes points centraux extérieurs (11c), les premiers et deuxièmes points centraux intérieurs (10a, 11a) se situant respectivement sur un côté des premiers et deuxièmes orifices d'air de mélange (10, 11) dirigé vers la chambre de combustion (15), et les premiers et deuxièmes points centraux extérieurs (10c, 11c) se situant sur un côté des premiers et deuxièmes orifices d'air de mélange (10, 11) détourné de la chambre de combustion (15),
- L étant une distance entre les premiers et deuxièmes points centraux intérieurs (10a, 11a) et/ou les premiers et deuxièmes points centraux extérieurs (10c, 11c) des premiers et/ou deuxièmes orifices d'air de mélange (10, 11),
- D1 étant un premier diamètre d'écoulement des premiers orifices d'air de mélange (10) sur un côté d'entrée et/ou un côté de sortie vers la chambre de combustion (15) et D2 étant un deuxième diamètre d'écoulement des deuxièmes orifices d'air de mélange (11) sur le côté d'entrée et/ou le côté de sortie vers la chambre de combustion (15),
- le deuxième diamètre d'écoulement D2 étant plus grand que le premier diamètre d'écoulement D1, et
- C étant une mesure pour un coefficient de débit moyen des premiers et deuxièmes orifices de mélange (10, 11), **caractérisé en ce que** l'équation L=D2/D1*(D2-D1)/C² est satisfaite.

2. Agencement de chambre de combustion selon la revendication 1, le premier diamètre d'écoulement D1 étant un premier diamètre de cercle des premiers orifices d'air de mélange (10) ou le premier diamètre d'écoulement D1 étant un premier diamètre d'ellipse des premiers orifices d'air de mélange (10) selon l'équation D1=4*(a1*b1)/(a1+b1), a1 et b1 étant les demi-axes de l'ellipse, et/ou
le deuxième diamètre d'écoulement D2 étant un deuxième diamètre de cercle des deuxièmes orifices d'air de mélange (11) ou le deuxième diamètre d'écoulement D2 étant un deuxième diamètre d'ellipse des deuxièmes orifices d'air de mélange (11) selon la formule D2=4*(a2*b2)/(a2+b2), a2 et b2 étant les demi-axes de l'ellipse.

3. Agencement de chambre de combustion selon l'une quelconque des revendications précédentes, le coefficient de débit moyen C se situant dans une plage allant de 0,60 à 0,75 et étant notamment de 0,69.

4. Agencement de chambre de combustion selon l'une quelconque des revendications précédentes, le premier diamètre d'écoulement D1 et/ou le deuxième diamètre d'écoulement D2 des premiers et deuxièmes orifices d'air de mélange (10, 11) étant constants dans la direction d'écoulement à travers les orifices d'air de mélange et/ou un premier orifice de mélange (10) étant associé à chaque buse de carburant (6) dans la direction axiale.

5. Agencement de chambre de combustion selon l'une quelconque des revendications précédentes, le nombre de premiers orifices d'air de mélange (10) étant égal au nombre de deuxièmes orifices d'air de mélange (11) sur la paroi annulaire extérieure (8) et/ou sur la paroi annulaire intérieure (7).

6. Agencement de chambre de combustion selon la revendication 5, les deuxièmes orifices d'air de mélange (11) étant décalés dans la direction circonférentielle par rapport aux premiers orifices d'air de mélange (10) sur la paroi annulaire extérieure (8) et/ou sur la paroi annulaire intérieure (7), notamment étant décalés au centre dans la direction circonférentielle.

7. Agencement de chambre de combustion selon la revendication 5, les premiers orifices d'air de mélange (10) dans la paroi annulaire extérieure (8) étant agencés respectivement sur un axe central (60) d'une buse de carburant (6) dans la direction d'écoulement A de la chambre de combustion et les premiers orifices d'air de mélange (10) dans la paroi annulaire intérieure (7) étant décalés dans la direction circonférentielle d'un angle α = 360°(2*N1), N1 étant le nombre d'orifices d'air de mélange de la première série d'air de mélange.

8. Agencement de chambre de combustion selon la revendication 5, les premiers orifices d'air de mélange (10) dans la paroi annulaire intérieure (7) étant agencés chacun sur un axe central (60) d'une buse de carburant (6) dans la direction d'écoulement A de la chambre de combustion et les premiers orifices d'air de mélange (10) dans la paroi annulaire extérieure (8) étant décalés dans la direction circonférentielle d'un angle α = 360°(2*N1), N1 étant le nombre d'orifices d'air de mélange de la première série d'air de mélange.

9. Agencement de chambre de combustion selon l'une quelconque des revendications précédentes, les premiers orifices d'air de mélange (10) présentant des premiers axes centraux (M1), qui sont situés dans un premier plan (E1), et les deuxièmes orifices d'air de mélange (11) présentant des deuxièmes axes centraux (M2), qui sont situés dans un deuxième plan (E2), les plans (E1, E2) étant notamment parallèles entre eux.

10. Agencement de chambre de combustion selon la revendication 9, les premiers et/ou deuxièmes axes centraux (M1, M2) étant perpendiculaires à une tangente à la paroi annulaire intérieure (7) et/ou perpendiculaires à une tangente à la paroi annulaire extérieure (8) de la chambre de combustion (15).

11. Agencement de chambre de combustion selon l'une quelconque des revendications 1 à 8, la chambre de combustion (15) présentant une forme de tonneau et/ou les premiers et/ou deuxièmes orifices d'air de mélange (10, 11) présentant un axe central (M1, M2) qui est agencé à un angle différent de 90° par rapport à une tangente à la paroi annulaire extérieure (8) de la chambre de combustion (15).

12. Agencement de chambre de combustion selon l'une quelconque des revendications précédentes, les premiers orifices d'air de mélange (10) dans la paroi annulaire extérieure (8) étant respectivement coaxiaux aux premiers orifices d'air de mélange (10) dans la paroi annulaire intérieure (7) et/ou les deuxièmes orifices d'air de mélange (11) dans la paroi annulaire extérieure (8) étant respectivement coaxiaux aux deuxièmes orifices d'air de mélange (11) dans la paroi annulaire intérieure (7).

13. Agencement de chambre de combustion selon l'une quelconque des revendications précédentes, le nombre de premiers orifices d'air de mélange (10) correspondant au double du nombre de buses de carburant (6).

14. Turbine à gaz, comprenant un agencement de chambre de combustion selon l'une quelconque des revendications précédentes.
